# EUROPÄISCHE PATENTSCHRIFT

(11) **EP 0 499 777 B1**
(45) Veröffentlichungstag und Bekanntmachung des Hinweises auf die Patenterteilung: **23.03.1994**
(21) Anmeldenummer: 92100332.3
(22) Anmeldetag: 10.01.1992
(51) Int. Cl.: E04F 10/06

(54) **Markise**
Florentine blind
Marquise

(30) Priorität: 21.02.1991 DE 9102023 U
(43) Veröffentlichungstag der Anmeldung: 26.08.1992
(73) Patentinhaber: STOBAG AG, CH-5634 Merenschwand (CH)
(72) Erfinder: Gremaud, Ernst, CH-6402 Merlischachen (CH)
(74) Vertreter: Lichti, Heiner, Dipl.-Ing.

(56) Entgegenhaltungen:
- EP-A- 0 194 951
- DE-A- 2 635 287
- FR-A- 2 306 314
- FR-A- 2 311 170
- US-A- 1 688 010

## Beschreibung

Die Erfindung betrifft eine Markise gemäß dem Oberbegriff des Anspruchs 1.

Eine herkömmliche Markise besitzt eine Tragkonstruktion in Form eines Tragrohrs, beispielsweise eines Vierkant-Hohlprofils, das über Konsolen fest an einer Hauswand, einer Decke oder einem sonstigem Gebäudeteil angebracht ist. Das Tragrohr verläuft dabei im wesentlichen horizontal und parallel zur Wand oder Decke. Am Tragrohr sind Halter montiert, die eine Tuchwelle oberhalb des Tragrohrs drehbar lagern. Desweiteren sind am Tragrohr zwei oder mehr Gelenkarme mit ihrem jeweils einen Ende befestigt, die mittels einer Federvorrichtung aus einer Klapplage, der Ruhelage in eine mehr oder weniger gestreckte Lage vorgespannt sind. An ihrem freien Ende sind die Gelenkarme über eine Ausfallstange miteinander verbunden, die wesentlichen parallel zum Tragrohr verläuft. Zwischen der Ausfallstange und der Tuchwelle erstreckt sich das Markisen-Tuch, das auf die Tuchwelle aufwickelbar ist. Im unbetätigten Zustand ist die Tuchwelle in üblicher Weise, beispielsweise mittels eines selbsthemmenden Getriebes, an einer Drehung gehindert.

Wird die Tuchwelle derart gedreht, daß das Tuch von der Tuchwelle abgewickelt wird, dann wird das Tuch infolge der Spannung der Federvorrichtung der Gelenkarme straff gezogen, wobei sich die Ausfallstange nach außen, d.h. von der Wand wegbewegt. Wenn die Tuchwelle in die entgegengesetzte Richtung gedreht wird, nimmt das Tuch die Ausfallstange mit und bringt die Gelenkarme entgegen der Spannung der Federvorrichtung in ihre Klapplage nahe der Wand. Im vollständig eingefahrenen Zustand der Markise deckt die Ausfallstange die Tragkonstruktion zumindest teilweise ab und dient auf diese Weise als Witterungsschutz.

Um die Abschattung durch die Markise an die örtlichen Begebenheiten anpassen zu können, kann das Maß, um das die Gelenkarme und somit das Tuch im ausgefahrenen Zustand relativ zu der Horizontalebene nach unten geneigt sind, verändert werden. Dazu ist es notwendig, die Befestigung jedes Gelenkarms an dem Tragrohr in gleichartiger Weise zu verstellen. Darüber hinaus muß die Neigung zwischen jedem Gelenkarm und der Ausfallstange entsprechend angepaßt werden, damit die Ausfallstange weiterhin eine im wesentlichen parallele Lage bezüglich des Tragrohrs einnimmt, da nur auf diese Weise eine Abdeckung des Tragrohrs durch die Ausfallstange gewährleistet ist. Aufgrund der Vielzahl von unabhängigen, jedoch aneinander anzugleichenden Einstellvorgängen ist eine derartige Neigungsverstellung sehr zeitaufwendig und erhöht den Montageaufwand für die Markise wesentlich. Wenn für die Gelenkarme irrtümlicherweise unterschiedliche Neigungswinkel eingestellt werden, stellt sich die Ausfallstange am freien Ende der Gelenkarme schräg, wodurch eine Abdekkung des Tragrohrs im vollständig eingefahrenen Zustand der Markise nicht mehr möglich ist. Desweiteren kann eine unterschiedliche Neigung der Gelenkarme zu ungünstigen Lastverteilungen an den Gelenkarmen führen. Auch können je nach Windverhältnissen unerwünschte Auftriebskräfte auf die Markise wirken, die bis zur Zerstörung führen können.

Aus der FR-A-2 306 314, von der im Oberbegriff des Anspruchs 1 ausgegangen wird, ist eine eine Markise, bei der statt des oben genannten Tragrohres ein mehrseitig, d.h. üblicherweise fünfseitig, geschlossener Kasten als Tragkonstruktion verwendet wird. Der Kasten ist ebenfalls über Konsolen fest an einer Hauswand, einer Decke oder einem sonstigen Gebäudeteil angebracht und trägt die Gelenkarme, wobei die Konsolen jeweils einen Bügel aufweisen, der den Kasten umgreift. Die Bügel sind in der jeweiligen Konsole stufenlos verstellbar gehalten und relativ zu dieser über jeweils zwei Klemmschalen festgelegt. Zur Neigungsverstellung ist es in oben erläuterter Weise notwendig, die Befestigung jedes Bügels in der Konsole in gleichartiger Weise zu verstellen. Da die Bügel bzw. deren Klemmschalen zwischen dem Kasten und der Wand bzw. Decke angeordnet sind, sind sie relativ schwer zugänglich. Dadurch ist eine nachträgliche Neigungsverstellung aufwendig und somit langwierig.

Der Erfindung liegt die Aufgabe zugrunde, eine Markise zu schaffen, bei der in konstruktiv und bedienungstechnisch einfacher Weise eine gleichmäßige Neigungsverstellung für alle Gelenkarme gewährleistet ist.

Diese Aufgabe wird erfindungsgemäß durch eine Markise mit den Merkmalen gemäß Anspruch 1 gelöst.

Erfindungsgemäß ist der Kasten über seine Seitenflansche an den Konsolen derart gelagert, daß er relativ zu diesen in ihrer Gesamtheit schwenkbar ist. Um die Neigung der Gelenkarme und somit des Tuches relativ zur Horizontalebene einzustellen, ist es erfindungsgemäß somit lediglich notwendig, den Kasten zusammen mit sämtlichen an ihm befestigten Bauteilen in die gewünschte Neigungslage zu verschwenken und in dieser Position festzustellen. Aufgrund der seitlichen Anbringung des Kastens ist die Befestigung des Kastens an der Wand von außen leicht zugänglich und kann bedarfsweise nachträglich schnell verstellt werden, wodurch eine einfache Montage und Bedienung der Markise gewährleistet ist. Da der Kasten zusammen mit sämtlichen Gelenkarmen und allen weiteren, an dem Kasten gelagerten Bauteilen als eine Einheit geschwenkt wird, können unterschiedliche Neigungen der Gelenkarme nicht mehr auftreten. Darüber hinaus nehmen sämtliche, an dem Kasten befestigte Bauteile immer die voreingestellte, definierte Lage zueinander ein, wodurch Verwindungen der Markise sowie hieraus resultierende übermäßige Belastungen zuverlässig vermieden sind.

Der Kasten kann mit sämtlichen in seinem Inneren montierten Bauteilen als fabrikmäßig vormontiertes Bauteil an die Einbaustelle gebracht werden, wodurch eine hohe Montagegenauigkeit für die Markise erreicht werden kann. Bei der Montage der Markise ist es somit lediglich notwendig, die Konsolen an der Wand oder der Decke zu befestigen, den vorgefertigten Kasten in die Konsole einzusetzen und die gewünschte Neigung einzustellen. Unabhängige, jedoch aneinander anzugleichende Einzeleinstellungen können somit im wesentlichen entfallen, wodurch eine einfache und schnelle sowie kostengünstige Montage erreicht ist.

Eine stufenlose Verstellbarkeit des Kastens relativ zu den Konsolen gewährleistet vielfältige Einsatzmöglichkeiten für die Markise, so daß diese universell einsetzbar und an eine Vielzahl von baulichen Gegebenheiten, wie auch an örtliche Gegebenheiten hinsichtlich des Sonnenstandes anpaßbar ist.

Vorteilhafterweise dient die an den freien Enden der Gelenkarme angebrachte Ausfallstange gleichzeitig als Blende für den Kasten. Wenn der Kasten fünfseitig geschlossen ist, d.h. neben seinen Seitenflanschen und seiner Rückwand zusätzlich eine Boden- sowie eine Deckwand aufweist, kann durch die Blende der Kasten vollständig geschlossen sein, und zwar unabhängig von der Neigungslage der Markise. Auf diese Weise kann ein vollständiger Witterungsschutz erreicht werden. Darüberhinaus sind die innerhalb des Kastens angeordneten Bauteile auch vor eventuellen Transportschäden vollständig geschützt.

Vorteilhafterweise bestehen die Konsolen aus einer Wand- bzw. Deckenkonsole sowie einer relativ zu dieser einstellbaren Zwischenkonsole. Somit ist es möglich, eine Feineinstellung der Konsole selbst dann noch vorzunehmen, wenn die Wand- bzw. Deckenkonsole bereits fest montiert und dem Kasten mit den Gelenkarmen auf die gewünschte Neigungslage bereits eingestellt ist.

Eine Lagerung der Gelenkarme an den Seitenflanschen bringt den Vorteil mit sich, daß die auf das Tuch und somit die Gelenkarme einwirkenden Kräfte direkt in die Seitenflansche und von diesen direkt in die Konsolen abgeleitet werden können, so daß eine einfache Lastabtragung unter Zwischenschaltung nur weniger Bauteile erreicht ist. Dabei ist das Auftreten von zusätzlichen Versatzmomenten weitestgehend vermieden, so daß die Belastungen der Bauteile klein gehalten werden können, was sich hinsichtlich der Lebensdauer der Markise vorteilhaft auswirkt.

Die Lagefixierung zwischen dem schwenkbaren Kasten und den Konsolen kann auf vielfache Weise erreicht werden. Vorteilhafterweise wird eine Schraubverbindung oder eine Rastverbindung vorgesehen, die jeweils einen konstruktiv einfachen Aufbau aufweisen. Es kann jedoch auch alternativ dazu vorgesehen sein, zwischen dem Kasten und den Konsolen ein selbsthemmendes Getriebe oder eine sonstige Klemmvorrichtung vorzusehen.

Um eine möglichst günstige Lastabtragung zu erzielen und um das Auftreten von zusätzlichen Versatzmomenten weitgehend zu vermeiden, ist es vorteilhaft, wenn die Schwenkachse, um die der Kasten relativ zu den Konsolen schwenkbar ist, mit der Drehachse der Tuchwelle zusammenfällt. Damit ist der zusätzliche Vorteil verbunden, daß eine Neigungsverstellung des Kastens relativ zu den Konsolen nicht zu einer Lageänderung der Gelenkarme gegenüber der Tuchwelle führt und nur zwei Lager für die gesamte Markise notwendig sind.

Weitere Einzelheiten und Vorteile der Erfindung werden aus der folgenden ausführlichen Beschreibung eines bevorzugten Ausführungsbeispiels unter Bezugnahme auf die beigefügten Zeichnungen ersichtlich. Es zeigen:
- Figur 1: eine erfindungsgemäße Markise in Seitenansicht,
- Figur 2: die Markise gemäß Figur 1 in einem Parallelschnitt zu dieser, und
- Figur 3: die Markise gemäß Figur 2 in einem an einer Decke montierten Zustand.

Gemäß Figur 1 weist eine Markise 10 eine Tragkonstrukion in Form eines Kastens 24 auf, in dem alle wesentlichen Teile der Markise werksseitig vormontiert sind. Der Kasten 24 ist über eine Konsole an einer Wand 11 befestigt. Die Konsole besteht aus einer Wandkonsole 12 sowie einer Zwischenkonsole 16, die an der Wandkonsole 12 angebracht ist. Die Wandkonsole 12 wird direkt auf der Wand in herkömmlicher Weise, beispielsweise mittels einer Dübel-Schraubverbindung, befestigt. Wie in Figur 1 gezeigt ist, weist die Wandkonsole 12 in ihrem oberen Abschnitt einen im wesentlichen vertikal verlaufenen Schlitz 12a sowie in ihrem unteren Abschnitt einen im wesentlichen horizontal verlaufenen Schlitz 12b auf. Zur Anbringung der Zwischenkonsole 16 wird diese mit einer oberen Befestigungsschraube 14 in den oberen vertikalen Schlitz 12a eingesetzt, woraufhin sie aufgrund ihres Eigengewichts mit dem Bolzen einer unteren Befestigungsschraube 14 in den unteren horizontalen Schlitz 12b eingreift. Wenn auch in der Zeichnung nicht dargestellt, kann vorgesehen sein, die Zwischenkonsole 16 relativ zur Wandkonsole 12 einstellbar auszubilden, so daß eine Feineinstellung für die Konsole erreicht werden kann.

Der Kasten 24 ist mit seinen Seitenflanschen 25, von denen in Figur 1 nur einer sichtbar ist, über ein Schwenklager 18 an der Zwischenkonsole 16 gelagert. Er kann auf diese Weise um die Achse 20 verschwenkt werden, wie durch den Doppelpfeil S in Figur 1 angedeutet ist. Ist der Kasten 24 in die gewünschte geneigte Position geschwenkt, wird er relativ zu der Zwischenkonsole 16 durch Anziehen von Befestigunsschrauben 22 fixiert, so daß er die eingestellte Neigungsposition beibehält. Auf diese Weise ist eine leicht einstellbare und jederzeit auch nachträglich änderbare stufenlose Schwenkbarkeit zwischen dem Kasten 24 und der Zwischenkonsole 16 erreicht.

In Figur 2 ist ein Schnitt durch die Markise gemäß Figur 1 dargestellt, wobei auch die weitere den Kasten tragende Konsole, an der der entgegengesetze Seitenflansch 25 des Kastens 24 angebracht ist, sichtbar ist. Der Kasten 24 ist als mehrseitig geschlossener Kasten ausgebildet, wobei neben den Seitenflanschen 25 eine obere Abdeckung 27a eine untere Abdeckung 27b sowie eine hintere Abdeckung 27c vorgesehen sind. Die hintere Abdeckung 27c ist mit einer Trennwand 27d verbunden, die als Schale bzw. Tuchführung dient und innerhalb des Kastens 24 eine Kammer 29 begrenzt, in der eine Tuchwelle 30 verläuft. Die Tuchwelle 30 ist an den Seitenflanschen 25 in nicht dargestellter Weise drehbar gelagert, wobei ihre Drehachse 31 mit der Schwenkachse 20 des Kastens 24 zusammenfällt.

Auf der Tuchwelle 30 ist in dem in Figur 2 dargestellten eingefahrenen Zustand der Markise ein Tuch 32 im wesentlichen vollständig aufgewickelt. Das Tuch ist an seinem freien, ausziehbaren Ende mit einer Ausfallstange 28 in Form eines Strangprofils verbunden, die gleichzeitig als Blende bzw. Abdeckung für die vordere Öffnung des Kastens 24 dient.

Innerhalb des Kastens 24 sind Gelenkarme angeordnet, die jeweils aus einem inneren Arm 34 sowie einem äußeren Arm 36 bestehen. Der innere Arm 34 ist an den Seitenflansch 25 des Kastens 24 mit Hilfe von Befestigungsschrauben 26 gelenkig angeschlossen, wie in Figur 1 angedeutet ist. Das andere Ende des inneren Arms 34 ist gelenkig mit einem inneren Ende des äußeren Arms 36 verbunden, während das äußere Ende des äußeren Arms 36 gelenkig an den Querträger 28 angeschlossen ist. Der innere Arm 34 sowie der äußere Arm 36 stehen in bekannter Weise unter einer Federvorspannung, die die Arme in den ausgefahrenen Zustand in Richtung einer Strecklage drängen. In dem in Figur 2 dargestellten Zustand üben die Arme 34 und 36 somit eine Vorspannkraft in Richtung des Pfeils A auf die Ausfallstange 28 aus, die über das Tuch 32 und einen hemmenden Mechanismus der Tuchwelle 30 aufgenommen wird. Auf diese Weise ist das Tuch 32 immer straff gehalten.

Zum Ausfahren der Markise wird die Tuchwelle 30 unter Abwickeln des Tuchs gedreht, wodurch die Ausfallstange 28 zusammen mit dem Tuch 32 infolge der durch die Arme 34 und 36 aufgebrachten Federvorspannung aus dem Kasten 24 in Richtung des Pfeils A ausfährt.

Wie den Figuren 1 und 2 zu entnehmen ist, werden bei einer Schwenkung des Kastens 24 relativ zu der Zwischenkonsole 16 sämtliche innerhalb des Kastens angeordneten Bauteile der Markise, d.h. die Tuchwelle 30, das Tuch 32, die Ausfallstange 28, die Seitenflansche 25 sowie die beiden Arme 34 und 36 mitgeschwenkt, so daß diese Bauteile ihre im Betrieb voreingestellte definierte Position zueinander beibehalten. Auf diese Weise kann ein vorbestimmter Bewegungsablauf dieser Bauteile beim Ein- bzw. Ausfahren der Markise unabhängig von der eingestellten Neigungsposition erreicht werden.

In Figur 3 ist die Anbringung der Markise an einer Decke 38 dargestellt, wobei auch hier der Kasten 24 schwenkbar an der Zwischenkonsole 16 gelagert ist. Hinsichtlich der Funktionsweise unterscheidet sich das in Figur 3 dargestellte Ausführungsbeispiel nicht von dem in Figur 2 gezeigten, so daß die dort getroffenen Aussagen auch hier gelten.

## Patentansprüche

1. Markise mit einer Tragkonstruktion in Form eines mehrseitig geschlossenen Kastens (24), der über Konsolen (12, 16) an einer Wand oder Decke befestigt ist und zumindest zwei ausfahrbare Gelenkarme (34) trägt, mittels derer ein Tuch wahlweise ausfahrbar und aufspannbar oder auf einer Tuchwelle aufrollbar ist, wobei der Kasten (24) an den Konsolen (12, 16) schwenkbar gelagert und relativ zu diesen feststellbar ist, so daß die Neigung der Gelenkarme und somit des Tuches relativ zu der Wand oder der Decke veränderbar ist, dadurch gekennzeichnet, daß der Kasten (24) über seine Seitenflansche (25) an den Konsolen (12, 16) angebracht ist.

2. Markise nach Anspruch 1, dadurch gekennzeichnet, daß der Kasten (24) relativ zu den Konsolen (12, 16) stufenlos schwenkbar und entsprechend feststellbar ist.

3. Markise nach Anspruch 1 oder 2, dadurch gekennzeichnet, daß eine an dem freien Ende der Gelenkarme (34) angeordnete Ausfallstange (28) als Blende für den Kasten (24) dient.

4. Markise nach einem der Ansprüche 1 bis 3, dadurch gekennzeichnet, daß die Konsolen aus einer Wand- bzw. Deckenkonsole (12) sowie einer Zwischenkonsole (16), die relativ zur Wand- bzw. Deckenkonsole (12) einstellbar ist, bestehen.

5. Markise nach einem der Ansprüche 1 bis 4, dadurch gekennzeichnet, daß die Gelenkarme (34) an den Seitenflanschen (25) des Kastens (24) gelagert sind.

6. Markise nach einem der Ansprüche 1 bis 5, dadurch gekennzeichnet, daß der Kasten (24) an den Konsolen mittels einer Schraubverbindung (22) feststellbar ist.

7. Markise nach einem der Ansprüche 1 bis 5, dadurch gekennzeichnet, daß der Kasten (24) an den Konsolen mittels einer Rastverbindung feststellbar ist.

8. Markise nach einem der Ansprüche 1 bis 7, dadurch gekennzeichnet, daß die Schwenkachse des Kastens (24) mit der Drehachse der Tuchwelle (30) zusammenfällt.

## Claims

1. Florentine blind with a support structure in the form of a polygonal closed box (24), which is fixed by means of brackets (12, 16) to a wall or ceiling and carries at least two extendable hinged arms (34) by means of which, as desired, a cloth can be extended and spread out or rolled onto a cloth roll, the box (24) being pivotably mounted on the brackets (12, 16) and fixable relative thereto, so that the inclination of the hinged arms and therefore the cloth relative to the wall or ceiling can be varied, characterized in that the box (24) is fitted by means of its lateral flanges (25) to the brackets (12, 16).

2. Florentine blind according to claim 1, characterized in that the box (24) is continuously pivotable and correspondingly fixable relative to the brackets (12, 16).

3. Florentine blind according to claim 1 or 2, characterized in that a dropout rod (28) located on the free end of the hinged arms (34) serves as a screen for the box (24).

4. Florentine blind according to any one of the claims 1 to 3, characterized in that the brackets comprise a wall or ceiling bracket (12) and an intermediate bracket (16), which is adjustable relative to the wall or ceiling bracket (12).

5. Florentine blind according to any one of the claims 1 to 4, characterized in that the hinged arms (34) are munted on the lateral flanges (25) of the box (24).

6. Florentine blind according to any one of the claims 1 to 5, characterized in that the box (24) can be fixed to the brackets by means of a screw connection (22).

7. Florentine blind according to any one of the Claims 1 to 5, characterized in that the box (24) can be fixed to the brackets by means of a catch connection.

8. Florentine blind according to any one of the claims 1 to 7, characterized in that the pivoting axis of the box (24) coincides with the rotation axis of the cloth roll (30).

## Revendications

1. Store comprenant une structure porteuse sous la forme d'un boîtier (24) fermé sur plusieurs faces, ce boîtier (24) étant fixé sur une paroi ou un plafond par l'intermédiaire de consoles (12,16) et portant au moins deux bras articulés (34) pouvant être déployés vers l'extérieur, au moyen desquels une toile peut être au choix soit déployée et étendue, soit enroulée sur un arbre, le carter (24) étant monté à pivotement sur les consoles (12,16) verrouillable en position par rapport à ces consoles (12,16) de façon que l'inclinaison des bras articulés et ainsi de la toile par rapport à la paroi ou au plafond puisse être modifiée, caractérisé en ce que le carter (24) est rapporté sur les consoles (12,16) par l'intermédiaire de ses flasques latéraux (25).

2. Store selon la revendication 1, caractérisé en ce que le carter (24) est pivotant et verrouillable de façon continue par rapport aux consoles (12,16).

3. Store selon l'une des revendications 1 ou 2, caractérisé en ce qu'une tringle de déploiement (28) disposée à l'extrémité libre des bras pivotants (34) sert d'obturateur pour le carter (24).

4. Store selon l'une des revendications 1 à 3, caractérisé en ce que les consoles consistent en une console de paroi ou de plafond (12), ainsi qu'une console intermédiaire (16), qui peut être réglée en position par rapport à la console de paroi ou de plafond (12).

5. Store selon l'une des revendications 1 à 4, caractérisé en ce que les bras pivotants (34) sont montés à pivotement sur les flasques latéraux (25) du carter (24).

6. Store selon l'une des revendications 1 à 5, caractérisé en ce que le carter (24) est verrouillable sur les consoles au moyen d'une solidarisation par vis (22).

7. Store selon l'une des revendications 1 à 5, caractérisé en ce que le carter (24) est verrouillable sur les consoles au moyen d'un accouplement par encliquetage.

8. Store selon l'une des revendications 1 à 7, caractérisé en ce que l'axe de pivotement du carter (24) est confondu avec l'axe de rotation du volet (30).
